# EUROPÄISCHE PATENTSCHRIFT

(11) **EP 3 516 171 B1**
(45) Veröffentlichungstag und Bekanntmachung des Hinweises auf die Patenterteilung: **01.01.2025**
(21) Anmeldenummer: 17769061.7
(22) Anmeldetag: 19.09.2017
(51) Int. Cl.: F01C 21/00, F01C 21/10, F04C 29/02, F04C 29/04, F04C 18/16

(54) **SCHRAUBENKOMPRESSOR FÜR EIN NUTZFAHRZEUG**
SCREW COMPRESSOR FOR A UTILITY VEHICLE
COMPRESSEUR À VIS POUR VÉHICULE UTILITAIRE

(30) Priorität: 21.09.2016 DE 102016011443
(43) Veröffentlichungstag der Anmeldung: 31.07.2019
(73) Patentinhaber: KNORR-BREMSE Systeme für Nutzfahrzeuge GmbH, 80809 München (DE)
(72) Erfinder: HEBRARD, Gilles, 80809 München (DE); MARESCOT, Jean-Baptiste, 80809 München (DE); MELLAR, Jörg, 80809 München (DE); WEINHOLD, Thomas, 80809 München (DE)
(86) Internationale Anmeldenummer: PCT/EP2017/073535
(87) Internationale Veröffentlichungsnummer: WO 2018/054854

(56) Entgegenhaltungen:
- DE-A1- 10 033 154
- DE-A1- 102011 014 961
- DE-A1- 102014 004 726
- JP-A- 2002 115 690
- US-A- 4 780 061

## Beschreibung

Die vorliegende Erfindung betrifft einen Schraubenkompressor für ein Nutzfahrzeug.

Aus dem Stand der Technik sind bereits Schraubenkompressoren für Nutzfahrzeuge bekannt. Derartige Schraubenkompressoren werden verwendet, um die notwendige Druckluft für beispielsweise das Bremssystem des Nutzfahrzeugs bereitzustellen.

In diesem Zusammenhang sind insbesondere Öl befüllte Kompressoren, insbesondere auch Schraubenkompressoren bekannt, bei denen sich als Aufgabe stellt, die Öltemperatur zu regulieren. Dies wird in der Regel dadurch bewerkstelligt, dass ein externer Ölkühler vorhanden ist, der mit dem Öl befüllten Kompressor und dem Ölkreislauf über ein Thermostatventil verbunden ist. Der Ölkühler ist dabei ein Wärmetauscher, der zwei voneinander getrennte Kreisläufe aufweist, wobei der erste Kreislauf für die heiße Flüssigkeit, also das Kompressoröl, vorgesehen ist und der zweite für die Kühlflüssigkeit. Als Kühlflüssigkeit können beispielsweise Luft, Wassergemische mit einem Frostschutzmittel oder einem anderen Öl verwendet werden.

Dieser Ölkühler muss sodann mit dem Kompressorölkreislauf über Rohre oder Schläuche verbunden werden und der Ölkreislauf muss gegen Leckagen gesichert werden.

Dieses externe Volumen muss des Weiteren mit Öl befüllt werden, so dass auch die Gesamtmenge an Öl vergrößert wird. Dadurch wird die Systemträgheit vergrößert. Darüber hinaus muss der Ölkühler mechanisch untergebracht und befestigt werden, entweder durch umliegend befindliche Halterungen oder durch eine gesonderte Halterung, was zusätzliche Bestigungsmittel, aber auch Bauraum benötigt.

Aus der US 4,780,061 ist bereits ein Schraubenkompressor mit einer integrierten Ölkühlung bekannt.

Aus der DE 10 2014 004 726 A1 ist eine Abscheidevorrichtung für einen Schraubenkompressor bekannt, welcher eine Vorabscheideeinrichtung, eine Feinabscheideeinrichtung und eine Ölfiltereinrichtung umfasst.

Aus der JP 2002-115690 ist weiter eine Ölkühlung für einen Schraubenkompressor bekannt, wobei es sich um einen Schraubenkompressor für eine Vakuumpumpe handelt.

Aus der DE 10 2011 014 961 A1 ist weiter eine Schraubenverdichteranlage bekannt, welche in Modulbauweise kompakt und flexibel derart ausgelegt ist, dass in dem Basisgehäuse mit Deckel ein Schraubenverdichterblock, ein Ölabscheidebehälter, ein Ölversorgungskanal für einen Temperaturleger und ein Luftansaugkanal zusammengefasst sind. Als weitere Modulkomponente ist ein Multifunktionsblock vorgesehen, in welchem ein Feinabscheider, eine Ölrückführung, ein Mindestdruckhalteventil mit Reinluftaustritt, ein Öltemperaturregler, ein Ölfilter und Anschlüsse für einen Fühler zusammengefasst sind.

Aus der DE 133 154 A1 ist eine Schraubenverdichteranlage bekannt, bei der ein Druckbehälter an einem Verbindungsflansch durch Verbindungorgane so an einem Schraubenläufer beinhaltenden Verdichtergehäuse lösbar befestigt ist, dass der Luftvolumenstrom vom Verdichtergehäuse zum Druckbehälter über diesen Verbindungsflansch geleitet wird und in die vom Öl weitgehend befreite Druckluft über den Verbindungsflansch zum Verdichtergehäuse zurückgeführt wird.

Des Weiteren offenbart die DE 37 17 493 A1 eine in einem kompakten Gehäuse angeordnete Schraubenverdichter-Anlage, die einen Ölkühler auf dem Elektromotor des Schraubenkompressors aufweist.

Es ist die Aufgabe der vorliegenden Erfindung, einen Schraubenkompressor für ein Nutzfahrzeug der eingangs genannten Art in vorteilhafter Weise weiterzubilden, insbesondere dahingehend, dass dieser einfacher aufgebaut ist und die thermische Trägheit des Gesamtsystems verringert werden kann.

Diese Aufgabe wird erfindungsgemäß gelöst durch einen Schraubenkompressor mit den Merkmalen des Anspruchs 1. Danach ist vorgesehen, dass ein Schraubenkompressor für ein Nutzfahrzeug mit einem Gehäuse versehen ist, wobei das Gehäuse mit Öl befüllt ist, wobei der Schraubenkompressor weiter wenigstens ein paar Kompressorschrauben (auch Kompressorrotoren genannt), die im Gehäuse gelagert sind und zur Kompression von dem Schraubenkompressor zugeführten Fluid, insbesondere Luft dienen, wobei im montierten Zustand des Schraubenkompressors direkt auf das Gehäuse ein Wärmetauscher aufgesetzt und montiert ist, mittels dessen die Temperatur des im Gehäuse enthaltenen Öls regulierbar ist.

Die Erfindung basiert auf dem Grundgedanken, dass durch das direkte Aufsetzen des Wärmetauschers auf dem Gehäuse das insgesamt benötigte Volumen und auch Todvolumen an Öl verringert werden kann. Insbesondere werden durch das direkte Aufsetzen des Wärmetauschers auf dem Gehäuse des Schraubenkompressors keine großen Verbindungswege aus dem Schraubenkompressorgehäuse heraus in den Wärmetauscher hinein benötigt. Vielmehr kann das Öl direkt aus dem Schraubenkompressor in den Wärmetauscher hinein eingeleitet werden. Das benötigte Ölvolumen wird somit vergleichsweise gering gehalten. Die thermische Trägheit des Systems wird verringert. Mit anderen Worten wird somit das Totvolumen verringert, bzw. das Volumen, das mit Öl befüllt sein muss, um die Leitungen zwischen Gehäuseinnerem und Wärmetauscher mit Öl zu befüllen und eine Ölzirkulation zu ermöglichen. Außerdem wird hierdurch die Gefahr von Leckagen deutlich reduziert, weil die erforderlichen Leitungen außerhalb des Gehäuses vermieden oder zumindest mit geringerer Länge vorgesehen sein müssen.

Im Vergleich zu den bislang bekannten Schraubenkompressoren wird insbesondere in der Anlaufphase das Öl schnell auf Betriebstemperatur gebracht, wenn das Öl geregelt durch das Thermostat zunächst gar nicht durch den Wärmetauscher/Kühler fließt und dadurch schnell Betriebstemperatur erreicht..

Des Weiteren kann vorgesehen sein, dass das Gehäuse einen Ringansatz zur Aufnahme des Wärmetauschers aufweist. Mittels des Ringansatzes wird es möglich, eine einfache und korrekte Positionierung des Wärmetauschers auf dem Gehäuse zu ermöglichen. Über den Ringansatz ist darüber hinaus auch eine einfache und zuverlässige Dichtmöglichkeit sowohl in axialer als auch radialer Richtung einfach realisierbar.

Darüber hinaus kann vorgesehen sein, dass zwei Ringansätze im Gehäuse vorgesehen sind, die zur Befestigung des Wärmetauschers auf dem Gehäuse des Schraubenkompressors dienen können. Über den doppelten Ringansatz kann die Dichtwirkung verbessert werden, da hierüber beispielsweise eine Art Labyrinthdichtung ermöglicht werden kann. Auch kann vorgesehen sein, den Zwischenraum zwischen den Wandungen der Ringansätze als Fluidleitung zwischen Gehäuse und Wärmetauscher zu nutzen.

Insbesondere kann vorgesehen sein, dass die Ringansätze konzentrisch ausgebildet sind. Dies erleichtert eine Positionierung des Wärmetauschers auf dem Gehäuse. Darüber hinaus ist eine konzentrische Anordnung der Ringansätze auch dienlich im Hinblick auf die Dichtwirkung, die benötigt wird, um den auf dem Gehäuse aufgesetzten Wärmetauscher an der Schnittstelle zum Gehäuse entsprechend abzudichten.

Des Weiteren kann vorgesehen sein, dass das Gehäuse eine Aufnahme für eine Schraube zur Befestigung des Wärmetauschers aufweist. Hierüber kann eine einfache Befestigung des Wärmetauschers mittels einer Schraube am Gehäuse ermöglicht werden.

Insbesondere ist denkbar, dass die Aufnahme für die Schraube im Inneren der beiden Ringaufsätze aufgenommen ist. Hierdurch lässt sich mit im Wesentlichen in einem einfachen Arbeitsschritt das Zentrieren des Wärmetauschers über die beiden Ringansätze sowie das Befestigen mittels der Schraube, die im Inneren der beiden Ringansätze aufgenommen ist, bewerkstelligen.

Es kann vorgesehen sein, dass die Schraube zur Befestigung des Wärmetauschers eine Hohlschraube ist. Über die Hohlschraube wird es möglich, Öl dem Wärmetauscher zuzuführen bzw. über die Hohlschraube Öl aus dem Wärmetauscher in das Gehäuse des Schraubenkompressors zurückzuführen.

Insbesondere kann vorgesehen sein, dass die Hohlschraube als Fluidkanal für das zum Wärmetauscher geführte Öl bzw. das vom Wärmetauscher zurück ins Gehäuse geführte Öl dient.

Denkbar ist dass der Wärmetauscher luftgekühlt ausgeführt ist.

Der Wärmetauscher kann wassergekühlt ausgeführt sein. Beispielsweise kann vorgesehen sein, dass das Kühlwasser mit Frostschutzmittel versetzt ist, beispielsweise Methylene-Glycol oder dergleichen.

Des Weiteren sind ein Thermostat sowie eine Steuerungs- und/oder Regelungseinrichtung vorgesehen, mittels derer die Oltermperatur des im Gehäuse befindlichen Öls überwachbar und auf einen Sollwert einstellbar ist. Hierüber wird es möglich, den Wärmetauscher nur dann zu verwenden, wenn dies auch notwendig ist. Dadurch wird es möglich, beispielsweise beim Anlaufen des Schraubenkompressors schneller die Betriebstemperatur zu erreichen.

Weitere Einzelheiten und Vorteile der Erfindung sollen nun anhand eines in den Zeichnungen dargestellten Ausführungsbeispiels näher erläutert werden.

Es zeigen:
- Fig. 1: eine schematische Schnittzeichnung durch einen erfindungsgemäßen Schraubenkompressor;
- Fig. 2: eine perspektivische Ansicht auf einen Schraubenkompressor;
- Fig. 3: eine weitere perspektivische Ansicht auf einen Schraubenkompressor gemäß Fig. 2; und
- Fig. 4: eine schematische, perspektivische Schnittzeichnung durch den Wärmetauscher und einen Teil des Gehäuses des Schraubenkompressors gemäß Fig. 2.

**Fig. 1** zeigt in einer schematischen Schnittdarstellung einen Schraubenkompressor 10 im Sinne eines Ausführungsbeispiels für die vorliegende Erfindung.

Der Schraubenkompressor 10 weist einen Befestigungsflansch 12 zur mechanischen Befestigung des Schraubenkompressors 10 an einem hier nicht näher gezeigten Elektromotor auf.

Gezeigt ist jedoch die Eingangswelle 14, über die das Drehmoment vom Elektromotor auf eine der beiden Schrauben 16 und 18, nämlich die Schraube 16 übertragen wird.

Die Schraube 18 kämmt mit der Schraube 16 und wird über diese angetrieben.

Der Schraubenkompressor 10 weist ein Gehäuse 20 auf, in dem die wesentlichen Komponenten des Schraubenkompressors 10 untergebracht sind.

Das Gehäuse 20 ist mit Öl 22 befüllt.

Lufteingangsseitig ist am Gehäuse 20 des Schraubenkompressors 10 ein Einlassstutzen 24 vorgesehen. Der Einlassstutzen 24 ist dabei derart ausgebildet, dass an ihm ein Luftfilter 26 angeordnet ist. Außerdem ist radial am Lufteinlassstutzen 24 ein Lufteinlass 28 vorgesehen.

Im Bereich zwischen Einlassstutzen 24 und der Stelle, an dem der Einlassstutzen 24 am Gehäuse 20 ansetzt, ist ein federbelasteter Ventileinsatz 30 vorgesehen, hier als Axialdichtung ausgeführt.

Dieser Ventileinsatz 30 dient als Rückschlagventil.

Stromabwärts des Ventileinsatzes 30 ist ein Luftzuführkanal 32 vorgesehen, der die Luft den beiden Schrauben 16, 18 zuführt.

Ausgangsseitig der beiden Schrauben 16, 18 ist ein Luftauslassrohr 34 mit einer Steigleitung 36 vorgesehen.

Im Bereich des Endes der Steigleitung 36 ist ein Temperaturfühler 38 vorgesehen, mittels dessen die Öltemperatur überwachbar ist.

Weiter vorgesehen ist im Luftauslassbereich ein Halter 40 für ein Luftentölelement 42.

Der Halter 40 für das Luftentölelement weist im montierten Zustand im dem Boden zugewandten Bereich (wie auch in Fig. 1 gezeigt) das Luftentölelement 42 auf.

Weiter vorgesehen ist im Inneren der Luftentölelement 42 ein entsprechendes Filtersieb bzw. bekannte Filter- und Ölabscheidevorrichtungen 44, die nicht näher im Einzelnen spezifiziert werden.

Im zentralen oberen Bereich, bezogen auf den montierten und betriebsfertigen Zustand (also wie in Fig. 1 gezeigt), weist der Halter für das Luftentölelement 40 eine Luftausgangsöffnung 46 auf, die zu einem Rückschlagventil 48 und einem Mindestdruckventil 50 führen. Das Rückschlagventil 48 und das Mindestdruckventil 50 können auch in einem gemeinsamen, kombinierten Ventil ausgebildet sein.

Nachfolgend des Rückschlagventils 48 ist der Luftauslass 51 vorgesehen.

Der Luftauslass 51 ist mit entsprechend bekannten Druckluftverbrauchern in der Regel verbunden.

Um das im Luftentölelement 42 befindliche und abgeschiedene Öl 22 wieder in das Gehäuse 20 zurückzuführen, ist eine Steigleitung 52 vorgesehen, die ausgangs des Halters 40 für das Luftentölelement 42 beim Übertritt in das Gehäuse 20 ein Filter- und Rückschlagventil 54 aufweist.

Stromabwärts des Filter- und Rückschlagventils 54 ist in einer Gehäusebohrung eine Düse 56 vorgesehen. Die Ölrückführleitung 58 führt zurück in etwa den mittleren Bereich der Schraube 16 oder der Schraube 18, um dieser wieder Öl 22 zuzuführen.

Im im montierten Zustand befindlichen Bodenbereich des Gehäuses 20 ist eine Ölablassschraube 59 vorgesehen. Über die Ölablassschraube 59 kann eine entsprechende Ölablauföffnung geöffnet werden, über die das Öl 22 abgelassen werden kann.

Im unteren Bereich des Gehäuses 20 ist auch der Ansatz 60 vorhanden, an dem der Ölfilter 62 befestigt wird. Über einen Ölfiltereinlasskanal 64, der im Gehäuse 20 angeordnet ist, wird das Öl 22 zunächst zu einem Thermostatventil 66 geleitet.

Anstelle des Thermostatventils 66 kann eine Steuerungs- und/oder Regelungseinrichtung vorgesehen sein, mittels derer die Öltemperatur des im Gehäuse 20 befindlichen Öls 22 überwachbar und auf einen Sollwert einstellbar ist.

Stromabwärts des Thermostatventils 66 ist sodann der Öleinlass des Ölfilters 62, der über eine zentrale Rückführleitung 68 das Öl 22 wieder zurück zur Schraube 18 oder zur Schraube 16, aber auch zum ölgeschmierten Lager 70 der Welle 14 führt. Im Bereich des Lagers 70 ist auch eine Düse 72 vorgesehen, die im Gehäuse 20 im Zusammenhang mit der Rückführleitung 68 vorgesehen ist.

Der Kühler 74 ist am Ansatz 60 angeschlossen, wie nachstehend noch in den **Fig. 2 bis 4** näher erläutert wird.

Im oberen Bereich des Gehäuses 20 (bezogen auf den montierten Zustand) befindet sich ein Sicherheitsventil 76, über das ein zu großer Druck im Gehäuse 20 abgebaut werden kann.

Vor dem Mindestdruckventil 50 befindet sich eine Bypassleitung 78, die zu einem Entlastungsventil 80 führt. Über dieses Entlastungsventil 80 das mittels einer Verbindung mit der Luftzuführung 32 angesteuert wird kann Luft in den Bereich des Lufteinlasses 28 zurückgeführt werden. In diesem Bereich kann ein nicht näher gezeigtes Entlüftungsventil und auch eine Düse (Durchmesserveringerung der zuführenden Leitung) vorgesehen sein.

Darüber hinaus kann ungefähr auf Höhe der Leitung 34 in der Außenwand des Gehäuses 20 ein Öllevelsensor 82 vorgesehen sein. Dieser Öllevelsensor 82 kann beispielsweise ein optischer Sensor sein und derart beschaffen und eingerichtet, dass anhand des Sensorsignals erkannt werden kann, ob der Ölstand im Betrieb oberhalb des Öllevelsensors 82 ist oder ob der Öllevelsensor 82 frei liegt und hierdurch der Ölstand entsprechend gefallen ist.

Im Zusammenhang mit dieser Überwachung kann auch eine Alarmeinheit vorgesehen sein, die eine entsprechende Fehlermeldung oder Warnmeldung an den Nutzer des Systems ausgibt bzw. weiterleitet.

Die Funktion des in Fig. 1 gezeigten Schraubenkompressors 10 ist dabei wie folgt:
Luft wird über den Lufteinlass 28 zugeführt und gelangt über das Rückschlagventil 30 zu den Schrauben 16, 18, wo die Luft komprimiert wird. Das komprimierte Luft-Öl-Gemisch, das mit einem Faktor zwischen 5- bis 16facher Komprimierung nach den Schrauben 16 und 18 durch die Auslassleitung 34 über das Steigrohr 36 aufsteigt, wird direkt auf den Temperaturfühler 38 geblasen.

Die Luft, die noch teilweise Ölpartikel trägt, wird sodann über den Halter 40 in das Luftentölelement 42 geführt und gelangt, sofern der entsprechende Mindestdruck erreicht wird, in die Luftauslassleitung 51.

Das im Gehäuse 20 befindliche Öl 22 wird über den Ölfilter 62 und ggf. über den Wärmetauscher 74 auf Betriebstemperatur gehalten.

Sofern keine Kühlung notwendig ist, wird der Wärmetauscher 74 nicht verwendet und ist auch nicht zugeschaltet.

Die entsprechende Zuschaltung erfolgt über das Thermostatventil 68. Nach der Aufreinigung im Ölfilter 64 wird über die Leitung 68 Öl der Schraube 18 oder der Schraube 16, aber auch dem Lager 72 zugeführt. Die Schraube 16 oder die Schraube 18 wird über die Rückführleitung 52, 58 mit Öl 22 versorgt, hier erfolgt die Aufreinigung des Öls 22 im Luftentölelement 42.

Über den nicht näher gezeigten Elektromotor, der sein Drehmoment über die Welle 14 auf die Schraube 16 überträgt, die wiederum mit der Welle 18 kämmt, werden die Schrauben 16 und 18 des Schraubenkompressors 10 angetrieben.

Über das nicht näher gezeigte Entlastungsventil 80 wird sichergestellt, dass im Bereich der Zuleitung 32 nicht der hohe Druck, der im Betriebszustand beispielsweise ausgangsseitig der Schrauben 16, 18 herrscht, eingesperrt werden kann, sondern dass insbesondere beim Anlaufen des Kompressors im Bereich der Zuleitung 32 stets ein niedriger Eingangsdruck, insbesondere Atmosphärendruck, besteht. Andernfalls würde mit einem Anlaufen des Kompressors zunächst ein sehr hoher Druck ausgangsseitig der Schrauben 16 und 18 entstehen, der den Antriebsmotor überlasten würde.

In Fig. 2 ist nun in perspektivischer Ansicht der Wärmetauscher 74 gezeigt, der direkt auf dem Gehäuse 20 aufgesetzt ist.

Im montierten Zustand ist also der Wärmetauscher 74 direkt auf das Gehäuse 20 aufgesetzt und montiert, wobei mittels des Wärmetauschers 74 die Temperatur des im Gehäuse 20 enthaltenen Öls 22 regulierbar ist.

Wie weiter in Fig. 3 gezeigt, ist zur Befestigung des Wärmetauschers 74 ein doppelter, konzentrischer Radialansatz 60 mit einem äußeren Ring 60a und einem inneren Ring 60b vorgesehen.

Im Inneren des Radialansatzes 60b ist eine Aufnahme 90 vorgesehen, die zum Einschrauben einer Hohlschraube 92 dient.

Die Hohlschraube 92 dient dabei zum einen zur Fixierung des Ölkühlers 74, andererseits aber auch, wie dies aus **Fig. 4** gezeigt ist, zur Rückführung des durch den Ölkühler 74 geführten und gekühlten Öles 22 zurück ins Gehäuse 20 durch den Hohlschraubeninnenkanal 92a. Der Bereich 98 zwischen den konzentrischen Ringansätzen 60a und 60b wird verwendet, um Öl 22 dem Ölkühler 74 zuzuführen.

Der Ölkühler 74 ist dabei als wassergekühlter (insbesondere wassergekühlt mit Zusatz von Frostschutzmittel) ausgeführt. In einer weiteren Ausführungsform kann auch ein luftgekühlter Wärmetauscher verwendet werden.

Die Zuführung des Kühlmittels erfolgt über die Anschlüsse 94, 96 (siehe Fig. 2 und 4).

Wie in Fig. 4 gezeigt ist, ist die Wärmetauscherstruktur hier lamellenartig ausgebildet bzw. hier als bekannte und bewährte Multi-Platten-Struktur.

### BEZUGSZEICHENLISTE

- 10: Schraubenkompressor
- 12: Befestigungsflansch
- 14: Eingangswelle
- 16: Schrauben
- 18: Schrauben
- 20: Gehäuse
- 22: Öl
- 24: Einlassstutzen
- 26: Luftfilter
- 28: Lufteinlass
- 30: Ventileinsatz
- 32: Luftzuführkanal
- 34: Luftauslassrohr
- 36: Steigleitung
- 38: Temperaturfühler
- 40: Halter für ein Luftentölelement
- 42: Luftentölelement
- 44: Filtersieb bzw. bekannte Filter- bzw. Ölabscheidevorrichtungen
- 46: Luftausgangsöffnung
- 48: Rückschlagventil
- 50: Mindestdruckventil
- 51: Luftauslass
- 52: Steigleitung
- 54: Filter- und Rückschlagventil
- 56: Düse
- 58: Ölrückführleitung
- 59: Ölablassschraube
- 60: Ansatz
- 60a: äußerer Ring
- 60b: innerer Ring
- 62: Ölfilter
- 64: Ölfiltereinlasskanal
- 66: Thermostatventil
- 68: Rückführleitung
- 70: Lager
- 72: Düse
- 74: Kühler, Wärmetauscher
- 76: Sicherheitsventil
- 78: Bypassleitung
- 80: Entlastungsventil
- 82: Öllevelsensor
- 90: Aufnahme
- 92: Hohlschraube
- 92a: Hohlschraubeninnenkanal
- 94: Anschluss
- 96: Anschluss
- 98: Bereich

## Patentansprüche

1. Schraubenkompressor (10) für ein Nutzfahrzeug mit einem Gehäuse (20), wobei das Gehäuse (20) mit Öl (22) befüllt ist, mit wenigstens einem Paar Kompressorschrauben (16, 18), die im Gehäuse (20) gelagert sind und zur Kompression von dem Schraubenkompressor (10) zugeführter Luft dienen,
wobei im montierten Zustand direkt auf das Gehäuse (20) ein Wärmetauscher (74) aufgesetzt und montiert ist, mittels dessen die Temperatur des im Gehäuse (20) enthaltenen Öls (22) regulierbar ist,
wobei ein Thermostatventil (66) sowie eine Steuerungs- und/oder Regelungseinrichtung in dem Gehäuse (20) vorgesehen ist, mittels derer die Öltemperatur des im Gehäuse (20) befindlichen Öls (22) über einem Ölfilter (62) und ggf. über den Wärmetauscher (74) auf Betriebstemperatur gehalten wird, wobei wenn keine Kühlung notwendig ist, ist der Wärmetauscher (74) nicht zugeschaltet, und wobei wenn Kühlung notwendig ist, ist das Öl direkt aus dem Schraubenkompressor in den Wärmetauscher (74) hinein eingeleitet.

2. Schraubenkompressor (10) nach Anspruch 1,
**dadurch gekennzeichnet, dass**
zur Befestigung des Wärmetauschers (74) ein Ringansatz (60) am Gehäuse (20) vorgesehen ist.

3. Schraubenkompressor (10) nach Anspruch 2,
**dadurch gekennzeichnet, dass**
zwei Ringansätze (60a, 60b) am Gehäuse (20) vorgesehen sind.

4. Schraubenkompressor (10) nach Anspruch 3,
**dadurch gekennzeichnet, dass**
die Ringansätze (60a, 60b) konzentrisch zueinander angeordnet sind.

5. Schraubenkompressor (10) nach einem der vorhergehenden Ansprüche,
**dadurch gekennzeichnet, dass**
das Gehäuse eine Aufnahme für eine Schraube (92) zur Befestigung des Wärmetauschers (74) aufweist.

6. Schraubenkompressor (10) nach Anspruch 5 sowie einem der Ansprüche 3 oder 4,
**dadurch gekennzeichnet, dass**
die Aufnahme (90) für die Schraube (92) im Inneren der beiden Ringansätze (60a, 60b) aufgenommen ist.

7. Schraubenkompressor (10) nach einem der Ansprüche 5 oder 6,
**dadurch gekennzeichnet, dass**
die Schraube (92) eine Hohlschraube ist.

8. Schraubenkompressor (10) nach Anspruch 7,
**dadurch gekennzeichnet, dass**
die Hohlschraube (92) als Fluidkanal für das zum Wärmetauscher (74) geführte Öl (22) bzw. das vom Wärmetauscher (74) zurück ins Gehäuse (20) geführte Öl (22) dient.

9. Schraubenkompressor (10) nach einem der vorhergehenden Ansprüche,
**dadurch gekennzeichnet, dass**
der Wärmetauscher (74) wassergekühlt ist, insbesondere gekühlt durch ein Wasser-Frostschutz-Gemisch.

10. Schraubenkompressor (10) nach einem der Ansprüche 1 bis 8,
**dadurch gekennzeichnet, dass**
der Wärmetauscher (74) luftgekühlt ist,

## Claims

1. A screw compressor (10) for a utility vehicle, having a housing (20), wherein the housing (20) is filled with oil (22), having at least one pair of compressor screws (16, 18) which are mounted in the housing (20) and which serve for compressing air which is fed to the screw compressor (10),
wherein, in the assembled state, a heat exchanger (74) is mounted and installed directly onto the housing (20), by means of which heat exchanger the temperature of the oil (22) contained in the housing (20) can be regulated,
wherein a thermostat valve (66) and a controlling and/or regulating apparatus is provided in the housing (20), by means of which controlling and/or regulating apparatus the oil temperature of the oil (22) contained in the housing (20) is kept at operating temperature via an oil filter (62) and optionally via the heat exchanger (74), wherein when cooling is not required, the oil is introduced directly from the screw compressor into the heat exchanger (74).

2. The screw compressor (10) as claimed in claim 1,
**characterized in that,**
for the fastening of the heat exchanger (74), a ring-shaped attachment piece (60) is provided on the housing (20).

3. The screw compressor (10) as claimed in claim 2,
**characterized in that**
two ring-shaped attachment pieces (60a, 60b) are provided on the housing (20).

4. The screw compressor (10) as claimed in claim 3,
**characterized in that**
the ring-shaped attachment pieces (60a, 60b) are arranged concentrically with respect to one another.

5. The screw compressor (10) as claimed in any of the preceding claims,
**characterized in that**
the housing has a receptacle for a screw (92) for the fastening of the heat exchanger (74).

6. The screw compressor (10) as claimed in claim 5 and either of claims 3 and 4,
**characterized in that**
the receptacle (90) for the screw (92) is received in the interior of the two ring-shaped attachment pieces (60a, 60b).

7. The screw compressor (10) as claimed in either of claims 5 and 6,
**characterized in that**
the screw (92) is a hollow screw.

8. The screw compressor (10) as claimed in claim 7,
**characterized in that**
the hollow screw (92) serves as a fluid channel for the oil (22) conducted to the heat exchanger (74) and/or the oil (22) conducted from the heat exchanger (74) back into the housing (20).

9. The screw compressor (10) as claimed in any of the preceding claims,
**characterized in that**
the heat exchanger (74) is water-cooled, in particular is cooled by means of a water-antifreeze mixture.

10. The screw compressor (10) as claimed in any of claims 1 to 8,
**characterized in that**
the heat exchanger (74) is air-cooled.

## Revendications

1. Compresseur à vis (10) pour un véhicule utilitaire avec un boîtier (20), dans lequel le boîtier (20) est rempli d'huile (22), avec au moins une paire de vis de compresseur (16, 18) qui sont stockées dans le boîtier (20) et servent à comprimer l'air amené au compresseur à vis (10),
dans lequel, à l'état monté, un échangeur de chaleur (74) est placé et monté directement sur le boîtier (20), échangeur de chaleur au moyen duquel la température de l'huile (22) contenue dans le boîtier (20) est réglable,
dans lequel une vanne thermostatique (66) ainsi qu'un appareil de commande et/ou de régulation sont prévus dans le boîtier (20), au moyen desquels la température d'huile de l'huile (22) se trouvant dans le boîtier (20) est maintenue à température de service par l'intermédiaire d'un filtre à huile (62) et, le cas échéant, par l'intermédiaire de l'échangeur de chaleur (74), dans lequel l'échangeur de chaleur (74) n'est pas connecté lorsqu'aucun refroidissement n'est nécessaire, et l'huile est introduite dans l'échangeur de chaleur (74) directement à partir du compresseur à vis lorsqu'un refroidissement est nécessaire.

2. Compresseur à vis (10) selon la revendication 1,
**caractérisé en ce que**
un élément annulaire (60) est prévu sur le boîtier (20) pour fixer l'échangeur de chaleur (74).

3. Compresseur à vis (10) selon la revendication 2,
**caractérisé en ce que**
deux éléments annulaires (60a, 60b) sont prévus sur le boîtier (20).

4. Compresseur à vis (10) selon la revendication 3,
**caractérisé en ce que**
les éléments annulaires (60a, 60b) sont disposés concentriquement l'un par rapport à l'autre.

5. Compresseur à vis (10) selon l'une quelconque des revendications précédentes,
**caractérisé en ce que**
le boîtier présente un logement pour une vis (92) pour fixer l'échangeur de chaleur (74).

6. Compresseur à vis (10) selon la revendication 5 ainsi que l'une quelconque des revendications 3 ou 4,
**caractérisé en ce que**
le logement (90) pour la vis (92) est logé à l'intérieur des deux éléments annulaires (60a, 60b).

7. Compresseur à vis (10) selon l'une quelconque des revendications 5 ou 6,
**caractérisé en ce que**
la vis (92) est une vis creuse.

8. Compresseur à vis (10) selon la revendication 7,
**caractérisé en ce que**
la vis creuse (92) sert de canal de fluide pour l'huile (22) guidée vers l'échangeur de chaleur (74) ou pour l'huile (22) guidée de l'échangeur de chaleur (74) en retour dans le boîtier (20).

9. Compresseur à vis (10) selon l'une quelconque des revendications précédentes,
**caractérisé en ce que**
l'échangeur de chaleur (74) est refroidi par eau, en particulier refroidi par un mélange eau-antigel.

10. Compresseur à vis (10) selon l'une quelconque des revendications 1 à 8,
**caractérisé en ce que**
l'échangeur de chaleur (74) est refroidi par air.
